# FASCICULE DE BREVET EUROPEEN

(11) **EP 0 187 053 B1**
(45) Date de publication et mention de la délivrance du brevet: **14.03.1990**
(21) Numéro de dépôt: 85402056.7
(22) Date de dépôt: 23.10.1985
(51) Int. Cl.: G08B 29/00

(54) **Composition pour tester les détecteurs d'incendie**
Mischmaterial zur Prüfung von Rauchdetektoren
Composition for testing fire detectors

(30) Priorité: 30.10.1984 FR 8416562
(43) Date de publication de la demande: 09.07.1986
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Pean, Jean-Louis, F-91310 Montlhery (FR); Desvard, Catherine, F-78310 Maurepas (FR); Barbier, Jean-Paul, 60559 Darien-Illinois (US)
(74) Mandataire: Sadones Laurent, Renée

(56) Documents cités:
- US-A- 3 693 401
- US-A- 4 301 674

## Description

La présente invention concerne des compositions de controle du fonctionnement des installations de détection d'incendie.

Les détecteurs de fumées, de chaleur, et de gaz combustibles sont de plusieurs types très diversifiés comme principe.

Les détecteurs de fumées à ionisation dont le fonctionnement est en relation avec les changements de la conductibilité électrique de l'air en présence d'aérosols d'incendie, réagissent sous l'effet de produits de combustion sous forme d'aérosols d'incendie visibles ou invisibles.

Selon le principe de fonctionnement de ces détecteurs on établit un champ électrique entre deux électrodes au moyen de tension continue. Quand l'air entre les électrodes est ionisé, par exemple au moyen d'une source radioactive, les ions qui en résultent se déplacent sous l'effet du champ en direction de l'électrode inversement chargée. Il en résulte un courant électrique dont l'intensité dépend du nombre et de la vitesse des ions. Lorsque des aérosols d'incendie pénètrent dans l'espace entre les deux électrodes, une partie des ions se dépose sur les particules de ces aérosols, jusqu'à être mille fois plus lourdes. Les ions lourds ainsi obtenus ne se déplacent presque plus en raison de l'inertie de masse et de ce fait ne contribuent plus-au transport des charges et le courant diminue.

Les détecteurs de gaz combustibles sont constitués d'un capteur de gaz semi-conducteur sensible sélectivement à certains gaz combustibles comme le méthane, le propane et l'hydrogène.

Dans les détecteurs optiques de fumées, le système opto-électronique très sensible, se composant d'une diode semi-conductrice spécialement développée comme source de lumière infrarouge, d'une cellule au silicium comme récepteur de lumière, d'un absorbeur de lumière et d'une protection contre la lumière d'autres sources, fonctionne selon le principe de la diffusion de lumière. L'optique de la diode émet des impulsions de lumière sous forme d'un cône creux. Tant que la chambre de mesure ne contient aucune fumée, la lumière infra-rouge n'atteint pas le récepteur aménagé au centre de l'axe du cône de lumière. En pénétrant dans la chambre de labyrinthe, les particules de fumée dispersent les rayons lumineux dans toutes les directions. Une partie de la lumière dispersée parvient au récepteur photo-électrique qui produit alors un signal électrique.

Il n'existe par actuellement de produit satisfaisant pour vérifier le fonctionnement de ces trois types de détecteurs.

Des mélanges de dichlorodifluorométhane et de dichlorotétrafluoroéthane dans des proportions 80 et 20% en poids respectivement présentés en boîtier aérosol sont conditionnés actuellement pour vérifier le fonctionnement des détecteurs de fumées à ionisation. Mais ils ne conviennent pas pour les autres types de détecteurs.

Il n'existe pas actuellement de produit satisfaisant pour vérifier de fonctionnement de ces trois types de détecteurs. La nature des produits de contrôle du bon fonctionnement des détecteurs est différente suivant le type de détecteur employé.

Pour les détecteurs de fumée à ionisation, on utilise des produits qui ont la propriété d'arrêter les ions crées dans l'air par la source radioactive, notamment formation de particules suffisamment lourdes, et de capter des rayonnements de sources radioactives. On peut citer les produits organiques chloro-fluorés, fluorés et des gaz tels le protoxyde d'azote et de dioxyde de carbone.

Les détecteurs de gaz combustibles répondent sélectivement suivant la nature de l'hydrocarbure; ils sont, par contre, tous plus sensibles à d'autres produits tels les alcools, les éthers, les aldéhydes, les cétones et, d'une façon générale, à de nombreux composé organiques volatils.

Pour les détecteurs optiques de fumées deux moyens peuvent être utilisés pour créer des particules diffractant la lumière. Selon une méthode on envoie un aérosol de fines gouttelettes de liquide, de produits à faible tension de vapeur inférieure à 0,1 millibar, et de préférence inférieure à 0,01 millibar, dissous dans une quantité importante de solvant à forte tension de vapeur. Suivant une autre technique, on envoie un liquide qui en se vaporisant refroidit suffisamment l'atmosphère de la chambre pour transformer la vapeur d'eau de l'air en cristaux de glace.

Le brevet US 4.301.674 décrit un testeur de détecteur de fumée, sous forme d'un aérosol constitué par 70% d'un propulseur hydrocarboné tel que butane et propane, environ 5% d'alcool isophtalique et 25% de phtalate de dioctyle.

On a trouvé des compositions efficaces pour vérifier le fonctionnement des divers types de détecteurs de fumées et gaz combustibles. Ces compositions sous forme de mélanges homogènes de produits actifs vis à vis des trois principaux types de détecteurs actuellement utilisés, pésentent l'avantage d'être plus polyvalentes que les mélanges existants.

Dans la composition de contrôle les produits actifs sont introduits en proportions telles que l'on ait - quel que soit le type de détecteur - une faible consommation de la composition du mélange à chaque essai, de 0,5 à 2 grammes, correspondant à des temps d'injection de 1 à 2 secondes; un très faible temps de réponse des détecteurs, maximum 10 secondes; et un temps de rémanence très court inférieur à 10 secondes. Le temps de rémanence est la durée pendant laquelle le détecteur reste en alarme après injection.

Le mélange de produits actifs satisfait, en outre, aux exigences suivantes: aucun risque de toxicité ni de corrosion, pas de formation de résidus solides à très faible tension de vapeur qui encrasseraient les détecteurs. De plus, le conditionnement en boitier aérosol est aisé et ce mélange correspond aux normes aérosols, et n'est pas assujetti à un étiquetage particulier relatif aux mélanges toxiques et inflammables.

Les mélanges mis au point sous forme d'aérosol pour vérifier le fonctionnement de tous les types de détecteurs de fumées, optiques ou à ionisation et de gaz combustibles sont constitués par au moins un halogènoalcane en quantité supérieure à 75% en poids, au moins un composé organique volatil à fonction oxygénée simple du type alcool, dérivé oxo, étheroxyde en quantité inférieure à 15% en poids, un produit organique à faible tension de vapeur, inférieure à 0,1 millibar, en très faible quantité au plus de quelques pourcents en poids.

Dans le cas où tous les constituants précédents sont des liquides, on introduit dans le mélange un gaz propulseur très soluble dans ces liquides, tel le protoxyde d'azote ou le dioxyde de carbone.

Les halogénoalcanes peuvent être choisis parmi les chlorofluoro, chloro ou fluoroalcanes, tel le trichlorotrifluoroéthane. Chaque mélange peut contenir un ou plusieurs halogénoalcanes.

Parmi les composés organiques volatils en particulier les composés à fonction oxygénée simple, tels les alcools, notamment les alcools acycliques, les dérivés oxo, les étheroxydes, et parmi les oxydes d'alcoyle l'éther éthylique s'est révélé particulièrement intéressant. De même, les phtalates d'alcoyle conviennent de manière satisfaisante en tant que produits organiques à faible tension de vapeur, on peut citer le phtalate d'éthyle. et le phtalate de butyle.

Les mélanges contenant de 80 à 95% en poids de trichlorotrifluoroéthane, environ 1 à 10% en poids d'éther éthylique et entre environ 0,05 et 1 % en poids de phtalate d'alcoyle et le complément à 100 par du protoxyde d'azote se sont révélés de très satisfaisants produits de contrôle dans la détection des incendies; en particulier, les compositions contenant 90 à 95% en poids de trichlorotrifluoroéthane, de préférence entre 92 et 92,5%, et environ 1 % d'éther éthylique, entre 0,05 et 0,10% de phtalate d'éthyle ou de butyle et le complément à 100 en protoxyde d'azote.

Il est donné ci-après des exemples qui illustrent l'invention à titre non limitatif.

### Exemple 1

Composition exprimée en pourcentage en poids

La densité du mélange est de 1,32.

Paramètres de conditionnement:
taux de remplissage: 75,6%.
pression de protoxyde d'azote: 8,2 bars à 20°C.
11,7 bars à 50°C.
masse totale de produit: 100 g.

Caractéristiques: inflammabilité: 10% de produit à point éclair inférieur à 100°C; inflammabilité de la dispersion nulle; toxicité: nulle. En effet, on a les concentrations maximales admissibles pour des expositions de 8 heures par jour pendant 5 jours par semaine sans effet décelable pour l'individu.

### Exemple 2

Composition % en poids

densité 1,33.

Paramètres de conditionnement:
taux de remplissage: 75,2%.
pression de protoxyde d'azote: 8,1 bars à 20°C. 11,5 bars.à.50°C.
masse totale de produit 100 g.

Caractéristiques: Inflammabilité: 10% de produit à point éclair inférieur à 100°C; inflammabilité de la dispersion nulle; toxicité: nulle.

On a les concentrations maximales admissibles pour des expositions de 8 heures par jour pendant 5 jours par semaine sans effet décelable pour l'individu de:

Les mélanges ont été testés dans des boitiers aérosols aluminium monobloc de volume 405 ml, diamètre 66 mm, hauteur 143 mm, de pression de service à 50°C: 12 bars, équipés d'une valve type "Lindal 1" R10 ou RT10 avec un tube plongeur standard, d'un diffuseur "Lindal" vertical direct à cône creux permettant un débit de produit de 1 gramme par seconde.

### Exemple 3

Composition % en poids

Paramètres de conditionnement:
Les mélanges ont été testés dans les boitiers aérosols aluminium de volume 350 ml, diamètre 65 mm, hauteur 130 mm. Cône plein: angle 25 à 30°, impact de la pulvérisation de 5 cm environ à 10 cm de la buse.
taux de remplissage 75%.
pression de protoxyde d'azote: 7,2 bars à 20°C. 12 bars à 50°C.

Caractéristiques: Inflammabilité: 10% de produit à point éclair inférieur à 100°C; inflammabilité de la dispersion nulle; toxicité: nulle, aspect brouillard/fumée, mouillant à 10 cm, non mouillant à 20 cm.

### Exemple 4

Composition % en poids

Caractéristiques: Inflammabilité: 10% de produit à point éclair inférieur à 100°C; inflammabilité de la dispersion nulle; toxicité: nulle, aspect brouillard/fumée, mouillant à 10 cm, non mouillant à 15 cm.

## Revendications

1. Application de composition contenant 80 à 95% en poids de trichlorotrifluoroéthane, environ 1 à 10% en poids d'éther éthylique, entre environ 0,05 à 1% en poids de phtalate d'éthyle ou de butyle et le complément à 100 de protoxyde d'azote au contrôle des détecteurs d'incendie, en particulier des détecteurs de gaz combustibles.

2. Application de composition selon la revendication 1, contenant 90-95% en poids de trichlorotrifluoroéthane, environ 1 % en poids d'éther éthylique, entre 0,05 et 0,10% de phtalate d'éthyle ou de butyle et le complément à 100 du protoxyde d'azote.

3. Application de composition selon la revendication 2, contenant 92 à 92,5% en poids de trichlorotrifluoroéthane, environ 1% en poids d'éther éthylique, entre environ 0,05 et 0,10% en poids de phtalate d'éthyle ou de butyle et le complément à 100 du protoxyde d'azote.

## Patentansprüche

1. Anwendung einer Verbindung mit 80 bis 95 Gew.-% Trichlortrifluoräthan, ca. 1- bis 10 Gew.-% Äthyläther, zwischen ca. 0,05 und 1 Gew.-% Äthylphthalat oder Butylphthalat und dem Rest auf 100% in Form von Stickstoffprotoxid zur Überprüfung von Brandmeldeanlagen, insbesondere von Brenngasmeldern.

2. Anwendung der Verbindung nach Anspruch 1 mit 90 bis 95 Gew.-% Trichlortrifluoräthan, ca. 1 Gew.- % Äthyläther, zwischen 0,05 und 0,10 Prozent Äthylphthalat oder Butylphthalat und dem Rest auf 100 in Form von Stickstoffprotoxid.

3. Anwendung der Verbindung nach Anspruch 2 mit 92 bis 92,5 Gew.-% Trichlortrifluoräthan, ca. 1 Gew.-% Äthyläther, zwischen ca. 0,05 und 0,10 Gew.-% Äthylphthalat oder Butylphthalat und dem Rest auf 100 in Form von Stickstoffprotoxid.

## Claims

1. Use of a composition containing 80 to 95% by weight of trichlorotrifluoroethane, approximately 1 to 10% by weight of ethyl ether, between approximately 0.05 and 1% by weight of ethyl or butyl phthalate, and the remainder to 100 of nitrous oxide, for testing fire detectors, in particular fuel gas detectors.

2. Use of a composition according to claim 1, containing 90-95% by weight of trichlorotrifluoroethane, approximately 1% by weight of ethyl ether, between 0.05 and 0.10% by weight of ethyl or butyl phthalate, and the remainder to 100 of nitrous oxide.

3. Use of a composition according to claim 2, containing 92 to 92.5% by weight of trichlorotrifluoroethane, approximately 1% by weight of ethyl ether, between 0.05 and 0.10% by weight of ethyl or butyl phthalate, and the remainder to 100 of nitrous oxide.
